# EUROPÄISCHE PATENTSCHRIFT

(11) **EP 4 053 342 B1**
(45) Veröffentlichungstag und Bekanntmachung des Hinweises auf die Patenterteilung: **11.10.2023**
(21) Anmeldenummer: 21160039.0
(22) Anmeldetag: 01.03.2021
(51) Int. Cl.: E02D 17/13, E02F 3/20

(54) **SCHLITZWANDFRÄSVORRICHTUNG UND VERFAHREN ZUM FRÄSEN EINES FRÄSSCHLITZES IM BODEN**
UNDERGROUND WALL MILLING DEVICE AND METHOD FOR CREATING A MILLED SLIT IN THE GROUND
DISPOSITIF DE FRAISAGE POUR PAROIS MOULÉES ET PROCÉDÉ DE FRAISAGE D'UNE FENTE FRAISÉE DANS LE SOL

(43) Veröffentlichungstag der Anmeldung: 07.09.2022
(73) Patentinhaber: BAUER Maschinen GmbH, 86529 Schrobenhausen (DE)
(72) Erfinder: Finkenzeller, Stefan, 85084 Reichertshofen (DE); Weixler, Leonhard, 86672 Thierhaupten (DE); Roth, Stefan, 86529 Schrobenhausen (DE); Blatt, Alexander, 86529 Schrobenhausen (DE); Herrmann, Christian, 86551 Aichach (DE); Wiedenmann, Ulli, 86529 Schrobenhausen (DE)
(74) Vertreter: Wunderlich & Heim Patentanwälte Partnerschaftsgesellschaft mbB

(56) Entgegenhaltungen:
- EP-A1- 3 683 361
- WO-A1-2017/042495

## Beschreibung

Die Erfindung betrifft eines Schlitzwandfräsvorrichtung mit einer Schlitzwandfräse, welche mindestens eine Fräsrahmeneinheit und mindestens zwei in Längsrichtung der Fräsrahmeneinheit angeordnete Fräsräder aufweist und zum Fräsen eines im Wesentlichen vertikalen Frässchlitzes im Boden ausgebildet ist, einer Tragkonstruktion zum Aufhängen der Schlitzwandfräse in einer Fräsposition und Bewegen in einer im Wesentlichen vertikalen Fräsrichtung zum Erstellen des Frässchlitzes und einer Zuführeinrichtung zum Zuführen der Schlitzwandfräse in einer Zuführrichtung, welche quer zur Fräsrichtung gerichtet ist, gemäß dem Oberbegriff des Anspruchs 1.

Weiterhin betrifft die Erfindung ein Verfahren zum Fräsen eines Frässchlitzes im Boden mit einer Schlitzwandfräsvorrichtung, bei welchem eine Tragkonstruktion und eine Zuführeinrichtung angeordnet werden, eine Schlitzwandfräse mit mindestens einer Fräsrahmeneinheit und Fräsrädern zu einem Arbeitsbereich mit der Zuführeinrichtung in einer Zuführrichtung zugeführt wird, welche quer zu einer Fräsrichtung gerichtet ist, und die Schlitzwandfräse an der Tragkonstruktion aufgehängt und in einer im Wesentlichen vertikalen Fräsrichtung bewegt wird, wobei ein Frässchlitz im Boden durch Abfräsen von Bodenmaterial erstellt wird, gemäß dem Oberbegriff des Anspruchs 9.

Mit Schlitzwandfräsvorrichtungen werden Einzelschlitze, Schlitz- oder Dichtwände erstellt, die Tiefen von bis zu 100 Meter und mehr erreichen können. Derartige Schlitz- oder Dichtwände dienen zum Beispiel der Abstützung von Baugruben oder zum Erstellen einer Wassersperrung. Es ist auch möglich, mit solchen Fräsen Bodenschätze abzubauen.

In bestimmten Fällen ist es erforderlich, eine Wand im Schlitzwandverfahren in oder nahe an einem Bauwerk, in einem Tunnel oder unter beengten Raumverhältnissen zu erstellen. Hierfür können übliche Trägergeräte mit großen Masten und großen Schlitzwandfräsen nicht eingesetzt werden.

Aus der EP 05 18 297 B1 wie auch aus der EP 36 833 61 A1 ist eine kompakte Schlitzwandfräsvorrichtung zum Erstellen von Schlitzen bekannt. Diese Schlitzwandfräsvorrichtung weist einen schienengeführten Wagen mit einem Gestell und einem Auslegerarm auf, welcher nur unwesentlich höher als eine vertikale Länge der Schlitzwandfräse ist. Eine Seiltrommel für ein Tragseil sowie Verbindungskabel und eine Schlauchtrommel für einen Versorgungsschlauch sind bodennah an dem Traggestell gelagert. Die Schlitzwandfräse ist auf die wesentlichen Komponenten, wie Fräsräder, Antriebe und Pumpen beschränkt, wobei ein Führungsrahmen klein ausgebildet ist.

Eine weitere kompakte Schlitzwandfräsvorrichtung geht aus der EP 3 208 384 B1 hervor. Bei dieser Vorrichtung ist eine kompakte Schlitzwandfräse unterhalb eines Jochs verstellbar gelagert, welches durch zwei nebeneinander angeordnete Trägergeräte gebildet ist. Die beiden Trägergeräte sind über ein Schwenkgelenk mit vertikaler Schwenkachse miteinander verbunden.

Bei diesen bekannten Schlitzwandfräsvorrichtungen ist eine Einsatzhöhe im Wesentlichen durch die Höhe der Schlitzwandfräse begrenzt. Dabei kann eine Schlitzwandfräse nicht beliebig verkleinert werden, da für die Fräsräder, die Antriebe, die Pumpe und insbesondere für einen Führungsrahmen eine bestimmte Größe benötigt werden.

Eine gattungsgemäße Fräsvorrichtung geht aus der EP 3 719 207 A1 hervor. Bei dieser bekannten Schlitzwandfräsvorrichtung ist eine Schlitzwandfräse in zumindest zwei Fräsenmodule aufgeteilt, die entlang einer gerüstartigen Tragkonstruktion mit einer Führungseinrichtung zu einem Arbeitsbereich zugeführt werden, an welchem die einzelnen Fräsenmodule zu der Fräse zusammengesetzt werden. Die einzelnen Fräsenmodule sind dabei entlang von Schienen entlang einem Deckenbereich verschiebbar aufgehängt.

Der Erfindung liegt die **Aufgabe** zugrunde, eine Schlitzwandfräsvorrichtung und ein Verfahren zum Fräsen eines Frässchlitzes im Boden anzugeben, mit welchen auch unter besonders beengten Raumverhältnissen ein effizientes Fräsen ermöglicht wird.

Die Aufgabe wird zum einen mit einer Schlitzwandfräsvorrichtung nach dem Anspruch 1 und zum anderen mit einem Verfahren nach dem Anspruch 9 gelöst. Bevorzugte Ausführungsformen der Erfindung sind in den jeweils abhängigen Ansprüchen angegeben.

Gemäß der Erfindung ist eine Schlitzwandfräsvorrichtung dadurch gekennzeichnet, dass die Zuführeinrichtung ausgebildet ist, die mindestens eine Fräsrahmeneinheit mit den zwei Fräsrädern in einer quergerichteten Zuführposition zuzuführen, wobei die Längsrichtung der Fräsrahmeneinheit parallel zur Zuführrichtung ausgerichtet ist, und dass eine Schwenkeinrichtung vorgesehen ist, mit welcher die Fräsrahmeneinheit mit den Fräsrädern aus der quergerichteten Zuführposition in die im Wesentlichen vertikale Fräsposition verschwenkbar ist.

Eine Grundidee der Erfindung kann darin gesehen werden, mindestens eine Fräsrahmeneinheit mit den mindestens zwei Fräsrädern in einer quer gerichteten Zuführposition, also in einer liegenden Position, zu einem Arbeitsbereich zuzuführen. Hierdurch kann eine Schlitzwandfräse auch in sehr beengten Verhältnissen, etwa in einem Tunnel oder in Gebäuden mit geringer Deckenhöhe, zugeführt werden. Als Zuführeinrichtung können eine Schienenbahn, Rollenträger oder sonstige Fahrgestelle verwendet werden. Vorzugsweise liegen die eine oder die mehreren Fräsrahmeneinheiten hierauf auf, so dass eine Belastung in einfacher Weise durch den Boden aufgenommen werden kann.

An einem Arbeitsbereich kann dann die mindestens eine Fräsrahmeneinheit zusammen mit den Fräsrädern von der quergerichteten oder liegenden Zuführposition in eine vertikale Position mittels einer Schwenkeinrichtung verschwenkt werden. Die Verschwenkung beträgt dabei etwa 90°. Hierbei wird eine Längsrichtung der Schlitzwandfräse von einer horizontalen Ausrichtung in eine vertikale Ausrichtung entsprechend der Fräsrichtung verschwenkt. Für die Schwenkeinrichtung kann dabei jede geeignete Einrichtung verwendet werden, etwa ein Hebel- und/oder Seilsystem. Für das Verschwenken kann eine Aufnahmeausnehmung im Boden vorgesehen sein, in welche die mindestens eine Fräsrahmeneinheit eingeschwenkt wird.

In der Zuführposition ist die Schlitzwandfräse dann an einer Tragkonstruktion aufgehängt, mit welcher die Schlitzwandfräse in der vertikalen Fräsrichtung bewegt und durch die rotierend angetriebenen Fräsräder ein Frässchlitz ausgehoben werden kann. Ein Zuführen von Frässuspension und/oder ein Abpumpen von abgefrästem Material mit Frässuspension kann in grundsätzlich bekannter Weise über entsprechende Pumpeneinheiten erfolgen.

Besonders bevorzugt ist es nach einer Weiterbildung der Erfindung, dass die Zuführeinrichtung mindestens eine Schiene aufweist, entlang welcher die mindestens eine Fräsrahmeneinheit verschiebbar ist. Die mindestens eine Schiene kann dabei am Boden oder auch an einem Deckenbereich angeordnet sein. Vorzugsweise sind mehrere Schienen vorgesehen, wobei die mindestens eine Fräsrahmeneinheit selbst mit Gleitkufen oder Rollen versehen ist oder über einen entsprechenden Schlitten oder über ein Fahrgestell verschiebbar entlang der mindestens zwei parallelen Schienen gelagert ist.

Für eine einfache Ausführung ist es nach einer Ausführungsvariante der Erfindung bevorzugt, dass die Schlitzwandfräse durch eine einzelne Fräsrahmeneinheit gebildet ist, an welcher die Fräsräder gelagert sind. Die Fräsrahmeneinheit mit den daran gelagerten Fräsrädern bildet somit die Schlitzwandfräse, welche an der gewünschten Arbeitsstelle in eine Fräsposition verschwenkt werden kann. Vorzugsweise ist dabei im Boden eine Aufnahmeausnehmung eingebracht, in welcher die mindestens eine Fräsrahmeneinheit mit den Fräsrädern nach unten in eine vertikale Fräsposition verschwenkt werden kann. Die Aufnahmeausnehmung kann eine Tiefe bis zur Höhe der Schlitzwandfräse aufweisen und vorzugsweise einen bogenförmigen Seitenbereich zum Einschwenken umfassen.

Grundsätzlich kann die Schwenkeinrichtung für die erfindungsgemäße Anordnung beliebig ausgebildet sein. Vorteilhaft ist es nach einer Weiterbildung der Erfindung, dass die Schwenkeinrichtung an der Zuführeinrichtung und/oder der Tragkonstruktion angeordnet ist. Die Schwenkeinrichtung kann dabei einen aktiven Schwenkantrieb aufweisen, welcher beispielsweise eine Seilzugwinde und/oder einen Zylinder aufweist, welcher über einen entsprechenden Hebelmechanismus eine gewünschte Schwenkbewegung an der mindestens einen Fräsrahmeneinheit bewirken kann. Die Schwenkeinrichtung kann auch ein oder mehrere Schwenkgelenke oder verschwenkbare Kippen aufweisen, mit welchen eine kontrollierte Schwenkbewegung der Fräsrahmeneinheit ausgeführt werden kann. Ein Rand einer Aufnahmeausnehmung am Boden kann mit einem Rahmen, insbesondere einem Schwenkrahmen, verstärkt sein.

Eine weitere bevorzugte Ausführungsform der Erfindung besteht darin, dass mehrere Fräsrahmeneinheiten zum Bilden der Schlitzwandfräse vorgesehen sind, wobei an einer Fräsrahmeneinheit die Fräsräder gelagert sind und zusätzlich mindestens eine weitere Fräsrahmeneinheit lösbar daran angebracht ist. Die einzelnen Fräsrahmeneinheiten bilden sozusagen Module, welche übereinander angeordnet und angebracht werden können, um so die Schlitzwandfräse insgesamt zu bilden. Die Aufteilung der Schlitzwandfräse in mehrere modulartige Fräsrahmeneinheiten vereinfacht eine Zuführung unter beengten Raumverhältnissen.

Besonders vorteilhaft ist es dabei nach einer Variante der Erfindung, dass die Fräsrahmeneinheiten über mindestens ein Schwenkgelenk mit der jeweils angrenzenden Fräsrahmeneinheit verbunden sind. Die Fräsrahmeneinheiten können so bereits miteinander verbunden angeliefert werden oder unmittelbar an der Arbeitsstelle über die Schwenkgelenke miteinander verbunden werden. Anschließend können die einzelnen Fräsrahmeneinheiten nacheinander vorzugsweise in eine Aufnahmeausnehmung eingeschwenkt werden, wobei aufgrund der Verbindung der einzelnen Fräsrahmeneinheiten über ein seitliches Schwenkgelenk diese nahezu automatisch nachgeführt werden können.

Grundsätzlich können die Fräsrahmeneinheiten im Wesentlichen gleich gestaltet sein. Bevorzugt ist es nach einer Weiterbildung der Erfindung, dass eine erste Fräsrahmeneinheit mit den Fräsrädern und mindestens eine weitere Fräsrahmeneinheit mit einer Antriebseinheit, einer Pumpeneinheit, einer Versorgungseinheit, Führungsplatten und/oder einer Halteeinrichtung vorgesehen sind. Den einzelnen Fräsrahmeneinheiten kommt so jeweils eine spezielle Funktion in der zusammengesetzten Schlitzwandfräse zu. Die Schlitzwandfräse kann dabei aus zwei, drei oder mehreren Fräsrahmeneinheiten zusammengesetzt sein, welche in einer Längsrichtung der Schlitzwandfräse hintereinander angeordnet werden.

Besonders vorteilhaft ist es nach einer Ausführungsform der Erfindung, dass die Schlitzwandfräse zwei Paare von Fräsrädern aufweist, wobei jedes Paar von Fräsrädern um eine gemeinsame Fräsradachse drehend angetrieben ist. Die beiden Fräsradachsen sind dabei parallel und versetzt zueinander angeordnet. Die Fräsräder können gleichgerichtet oder gegengerichtet angetrieben sein. Vorzugsweise ist zwischen den Fräsrädern eine Absaugeinrichtung und/oder eine Einleiteinrichtung für Suspension vorgesehen.

Das erfindungsgemäße Verfahren ist dadurch gekennzeichnet, dass durch die Zuführeinrichtung die mindestens eine Fräsrahmeneinheit mit den Fräsrädern in einer quergerichteten Zuführposition zugeführt wird, wobei eine Längsrichtung der Fräsrahmeneinheit parallel zur Zuführeinrichtung gerichtet ist, und dass die mindestens eine Fräsrahmeneinheit mit den Fräsrädern mittels einer Schwenkeinrichtung aus der quergerichteten Zuführposition in einem im Wesentlichen vertikale Fräsposition verschwenkt wird.

Das erfindungsgemäße Verfahren kann insbesondere mit der zuvor beschriebenen Schlitzwandfräsvorrichtung ausgeführt werden. Dabei können die zuvor beschriebenen Vorteile erzielt werden.

Eine bevorzugte Verfahrensvariante besteht nach der Erfindung darin, dass an dem Arbeitsbereich zum Bilden des Frässchlitzes vorausgehend eine Aufnahmeausnehmung ausgehoben wird, in welche die mindestens eine Fräsrahmeneinheit und die Fräsräder in die Fräsposition geschwenkt werden. Die Aufnahmeausnehmung kann in ihren Dimensionen insbesondere so gestaltet sein, dass beim Einschwenken keine oder keine wesentliche Erhöhung der Fräsrahmeneinheiten gegenüber der quergerichteten liegenden Position auftritt. An Seitenbereichen der Aufnahmeausnehmung kann eine Abschrägung oder ein bogenförmiger Bereich vorgesehen sein, durch welchen ein Einschwenken in den Boden vereinfacht wird. Vorzugsweise kann entlang der Aufnahmeausnehmung ein Rahmen zur Versteifung des Randes ausgebildet sein. Der Rahmen kann gleichzeitig beim Fräsen als ein Führungsrahmen dienen. An dem Rahmen kann zumindest ein Teil der Schwenkeinrichtung zum Verschwenken der mindestens einen Fräsrahmeneinheit ausgebildet sein.

Grundsätzlich kann die Schlitzwandfräse aus einer einzelnen Fräsrahmeneinheit ausgebildet sein. Besonders bevorzugt ist es nach einer Weiterbildung der Erfindung, dass die Schlitzwandfräse aus mehreren Fräsrahmeneinheiten an dem Arbeitsbereich zusammengesetzt wird. Hierdurch können auch bei sehr begrenzten Deckenhöhen Schlitzwandfräsen mit relativ langen Führungsrahmen gebildet werden, welche eine besonders gute Führung erlauben und damit eine besonders positionsgenaue Erstellung eines Frässchlitzes ermöglichen.

Mit dem Verfahren kann grundsätzlich nur ein einziger Frässchlitz erstellt werden. Besonders vorteilhaft ist es nach einer Weiterbildung der Erfindung, dass mindestens zwei nebeneinanderliegende Frässchlitze erstellt werden, wobei nach dem Erstellen eines ersten Frässchlitzes die Schlitzwandfräse aus dem ersten Frässchlitz gegebenenfalls unter Trennung der mehreren Fräsrahmeneinheiten rückgezogen wird, und dass zum Bilden eines weiteren Frässchlitzes die Fräsrahmeneinheiten entlang der Zuführeinrichtung verfahren und wieder zu der Schlitzwandfräse verbunden werden, welche anschließend unter Abfräsen von Bodenmaterial in den Boden abgesenkt wird. Hierbei können ein zweiter und weitere Frässchlitze im Boden erstellt werden, welche vorzugsweise unmittelbar oder um etwa eine Schlitzlänge beabstandet nebeneinanderliegend sind.

Eine besonders bevorzugte Ausführungsform der Erfindung besteht darin, dass zum Bilden einer Schlitzwand im Boden der mindestens eine Frässchlitz mit einer abbindbaren Suspension verfüllt wird, welche zu der Wandmasse aushärtet. Hierdurch können ein Gründungselement oder durch eine Vielzahl nebeneinanderliegender, angrenzender Frässchlitze eine Stütz- und/oder Dichtwand im Boden für eine Baugrubenumfassung erstellt werden.

Die Erfindung wird nachfolgend anhand von bevorzugten Ausführungsbeispielen weiter beschrieben, welche schematisch in den Zeichnungen dargestellt sind. In den Zeichnungen zeigen:
- Fig. 1: eine schematische Seitenansicht einer ersten erfindungsgemäßen Schlitzwandfräsvorrichtung;
- Fig. 2: eine erste schematische Seitenansicht einer weiteren erfindungsgemäßen Schlitzwandfräsvorrichtung beim Zuführen zu einem Arbeitsbereich;
- Fig. 3: eine schematische Ansicht der Schlitzwandfräsvorrichtung von Fig. 2 beim Einschwenken in eine Aufnahmeausnehmung; und
- Fig. 4: eine schematische Darstellung der Schlitzwandfräsvorrichtung der Figuren 2 und 3 in Fräsposition.

Eine erste erfindungsgemäße Schlitzwandfräsvorrichtung 10 gemäß Fig. 1 ist in einem Tunnel 2 mit einem Deckenbereich 4 und einem Boden 6 angeordnet, in welchem eine Aufnahmeausnehmung 7 mit einem bogenförmigen Seitenbereich 8 eingebracht ist. Entlang des Tunnels 2 ist eine nur schematisch angedeutete Tragkonstruktion 12 mit einem Deckenbalken 13 angeordnet. Entlang des Bodens 6 ist eine Zuführeinrichtung 14 mit einer Schiene 15 angeordnet. Die Zuführeinrichtung 14 kann über nicht dargestellte Vertikalstreben mit der Tragkonstruktion 12 verbunden sein und einen Teil davon darstellen.

Entlang der Zuführeinrichtung 14 wird entlang einer horizontalen Zuführrichtung Z eine Schlitzwandfräse 30 in einer quer gerichteten oder liegenden Position zugeführt, wie mit gestrichelter Darstellung gezeigt ist. In dem dargestellten Ausführungsbeispiel ist die Schlitzwandfräse 30 mit einer einzelnen Fräsrahmeneinheit 32 ausgebildet, an deren Unterseite zwei Paare von Fräsrädern 40 angeordnet sind. Über den Fräsrädern 40 kann eine Absaugeinrichtung 42 zum Absaugen von abgefrästem Bodenmaterial angeordnet sein.

Bei Erreichen eines Arbeitsbereiches kann die Fräsrahmeneinheit 32 der Schlitzwandfräse 30 mittels einer Schwenkeinrichtung 20 mit einer horizontal gerichteten und quer zu Zuführrichtung Z gerichteten Schwenkachse S um etwa 90° in eine Fräsposition in die Aufnahmeausnehmung 7 eingeschwenkt werden, wie anschaulich in Fig. 1 dargestellt ist.

In der Fräsposition sind die Fräsräder 40 der Schlitzwandfräse 30 nach unten gerichtet, wobei insgesamt eine Längsrichtung der Fräsrahmeneinheit 32 in der Vertikalen ausgerichtet ist. Die Schlitzwandfräse 30 ist an der Tragkonstruktion 12 aufgehängt und kann über eine nicht dargestellte Halteeinrichtung mit mindestens einem Tragseil vertikal in den Boden 6 abgesenkt und hieraus wieder rückgezogen werden. Eine Energieversorgung sowie eine Zuführung und/oder eine Abführung von Suspension kann über nicht dargestellte Leitungen erfolgen, welche auf Leitungstrommeln entlang der Tragkonstruktion 12 gelagert sind.

Gemäß den Figuren 2 bis 4 ist eine alternative Schlitzwandfräsvorrichtung 10 dargestellt, welche aus zwei Fräsrahmeneinheiten 32 aufgebaut ist. Dabei sind die Fräsräder 40 an einer ersten Fräsrahmeneinheit 32a gelagert. An der ersten Fräsrahmeneinheit 32a angrenzend ist eine zweite Fräsrahmeneinheit 32b vorgesehen, welche über ein Schwenkgelenk 34 mit der ersten Fräsrahmeneinheit 32a schwenkbar verbunden ist.

Entsprechend Fig. 2 erfolgt eine Zuführung der Schlitzwandfräse 30 mit den zwei Fräsrahmeneinheiten 32a, 32b entlang einer nicht dargestellten Tragkonstruktion und einer nicht dargestellten Zuführeinrichtung, welche entsprechend der Ausführung von Fig. 1 ausgebildet sein können.

Bei Erreichen eines Arbeitsbereichs gemäß Fig. 3 kann die erste Fräsrahmeneinheit 32a um das Schwenkgelenk 34 um etwa 90° nach unten in eine Aufnahmeausnehmung 7 mittels einer nicht näher dargestellten Schwenkeinrichtung verschwenkt werden.

Anschließend kann die zweite Fräsrahmeneinheit 32b um das Schwenkgelenk 34 der ersten Fräsrahmeneinheit 32a nachgeschwenkt werden, wie anschaulich in Fig. 4 ausgeführt ist.

Die beiden Fräsrahmeneinheiten 32a, 32b können über eine nicht näher dargestellte lösbare Verbindungseinrichtung in der montierten vertikalen Position fest miteinander verbunden werden, so dass anschließend ein Abfräsen durch Absenken der Schlitzwandfräse 30 in den Boden 6 erfolgen kann. Dabei kann die Schlitzwandfräse 30 über ein Tragseil als Halteeinrichtung 18 an der Tragkonstruktion vertikal bewegt werden.

Nach Erreichen einer Endteufe kann die Schlitzwandfräse 30 wieder aus dem Frässchlitz rückgezogen werden, wobei anschließend die einzelnen Fräsrahmeneinheiten 32 wieder voneinander gelöst und um das Schwenkgelenk 34 zurück in die horizontale oder quer gerichtete Zuführposition gemäß Fig. 2 rückgeschwenkt werden.

In den beiden gezeigten Ausführungsbeispielen wird die Schlitzwandfräse 10 bzw. werden die einzelnen Fräsrahmeneinheiten 32a und 32b jeweils um eine Achse parallel zur Drehachse der Fräsräder verschwenkt. Es ist natürlich ebenso möglich und durch die Erfindung abgedeckt, dass um eine Schwenkachse verschwenkt wird, die senkrecht zur Drehachse der Fräsräder 40 steht und vorzugsweise horizontal ist, d. h. in der liegenden Position sind die beiden Fräsradpaare 40 nicht übereinander, sondern nebeneinander angeordnet.

## Patentansprüche

1. Schlitzwandfräsvorrichtung mit
- einer Schlitzwandfräse (30), welche mindestens eine Fräsrahmeneinheit (32) und mindestens zwei in Längsrichtung der Fräsrahmeneinheit (32) angeordnete Fräsräder (40) aufweist und zum Fräsen eines im Wesentlichen vertikalen Frässchlitzes im Boden (6) ausgebildet ist,
- einer Tragkonstruktion (12) zum Aufhängen der Schlitzwandfräse (30) in einer Fräsposition und Bewegen in einer im Wesentlichen vertikalen Fräsrichtung zum Erstellen des Frässchlitzes und
- einer Zuführeinrichtung (14) zum Zuführen der Schlitzwandfräse (30) in einer Zuführrichtung, welche quer zur Fräsrichtung gerichtet ist,
**dadurch gekennzeichnet,**
- **dass** die Zuführeinrichtung (14) ausgebildet ist, die mindestens eine Fräsrahmeneinheit (32) mit den zwei Fräsrädern (40) in einer quergerichteten Zuführposition zuzuführen, wobei die Längsrichtung der Fräsrahmeneinheit (32) parallel zur Zuführrichtung gerichtet ist, und
- **dass** eine Schwenkeinrichtung (20) vorgesehen ist, mit welcher die Fräsrahmeneinheit (32) mit den Fräsrädern (40) aus der quergerichteten Zuführposition in die im Wesentlichen vertikale Fräsposition verschwenkbar ist.

2. Schlitzwandfräsvorrichtung nach Anspruch 1,
**dadurch gekennzeichnet,**
**dass** die Zuführeinrichtung (14) mindestens eine Schiene (15) aufweist, entlang welcher die mindestens eine Fräsrahmeneinheit (32) verschiebbar ist.

3. Schlitzwandfräsvorrichtung nach Anspruch 1 oder 2,
**dadurch gekennzeichnet,**
**dass** die Schlitzwandfräse (30) durch eine einzelne Fräsrahmeneinheit (32) gebildet ist, an welcher die Fräsräder (40) gelagert sind.

4. Schlitzwandfräsvorrichtung nach einem der Ansprüche 1 bis 3,
**dadurch gekennzeichnet,**
**dass** die Schwenkeinrichtung (20) an der Zuführeinrichtung (14) und/oder der Tragkonstruktion (12) angeordnet ist.

5. Schlitzwandfräsvorrichtung nach einem der Ansprüche 1, 2 oder 4,
**dadurch gekennzeichnet,**
**dass** mehrere Fräsrahmeneinheiten (32) zum Bilden der Schlitzwandfräse (30) vorgesehen sind, wobei an einer Fräsrahmeneinheit (32) die Fräsräder (40) gelagert sind und zusätzlich mindestens eine weitere Fräsrahmeneinheit (32) lösbar daran angebracht ist.

6. Schlitzwandfräsvorrichtung nach Anspruch 5,
**dadurch gekennzeichnet,**
**dass** die Fräsrahmeneinheiten (32) über mindestens ein Schwenkgelenk (34) mit der jeweils angrenzenden Fräsrahmeneinheit (32) verbunden sind.

7. Schlitzwandfräsvorrichtung nach Anspruch 5 oder 6,
**dadurch gekennzeichnet,**
**dass** eine erste Fräsrahmeneinheit (32) mit den Fräsrädern (40) und mindestens eine weitere Fräsrahmeneinheit (32) mit einer Antriebseinheit, einer Pumpeneinheit, einer Versorgungseinheit, Führungsplatten und/oder einer Halteeinrichtung vorgesehen sind.

8. Schlitzwandfräsvorrichtung nach einem der Ansprüche 1 bis 7,
**dadurch gekennzeichnet,**
**dass** die Schlitzwandfräse (30) zwei Paare von Fräsrädern (40) aufweist.

9. Verfahren zum Fräsen eines Frässchlitzes im Boden mit einer Schlitzwandfräsvorrichtung (10), insbesondere nach einem der Ansprüche 1 bis 8,
bei welchem
- eine Tragkonstruktion (12) und eine Zuführeinrichtung (14) angeordnet werden,
- eine Schlitzwandfräse (30) mit mindestens einer Fräsrahmeneinheit (32) und Fräsrädern (40) zu einem Arbeitsbereich mit der Zuführeinrichtung (14) in einer Zuführrichtung zugeführt wird, welche quer zu einer Fräsrichtung gerichtet ist, und
- die Schlitzwandfräse (30) an der Tragkonstruktion (12) aufgehängt und in einer im Wesentlichen vertikalen Fräsrichtung bewegt wird, wobei ein Frässchlitz im Boden (6) durch Abfräsen von Bodenmaterial erstellt wird,
**dadurch gekennzeichnet,**
- **dass** durch die Zuführeinrichtung (14) die mindestens eine Fräsrahmeneinheit (32) mit den Fräsrädern (40) in einer quergerichteten Zuführposition zugeführt wird, wobei eine Längsrichtung der Fräsrahmeneinheit (32) parallel zur Zuführeinrichtung gerichtet ist, und
- **dass** die mindestens eine Fräsrahmeneinheit (32) mit den Fräsrädern (40) mittels einer Schwenkeinrichtung (20) aus der quergerichteten Zuführposition in eine im Wesentlichen vertikale Fräsposition verschwenkt wird.

10. Verfahren nach Anspruch 9,
**dadurch gekennzeichnet,**
**dass** an dem Arbeitsbereich zum Bilden des Frässchlitzes vorausgehend eine Aufnahmeausnehmung (7) ausgehoben wird, in welche die mindestens eine Fräsrahmeneinheit (32) und die Fräsräder (40) in die Fräsposition geschwenkt werden.

11. Verfahren nach Anspruch 9 oder 10,
**dadurch gekennzeichnet,**
**dass** die Schlitzwandfräse (30) aus mehreren Fräsrahmeneinheiten (32) an dem Arbeitsbereich zusammengesetzt wird.

12. Verfahren nach einem der Ansprüche 9 bis 11,
**dadurch gekennzeichnet,**
**dass** mindestens zwei nebeneinanderliegende Frässchlitze erstellt werden, wobei nach dem Erstellen eines ersten Frässchlitzes die Schlitzwandfräse (30) aus dem ersten Frässchlitz gegebenenfalls unter Trennung der mehreren Fräsrahmeneinheiten (32) rückgezogen wird, und
**dass** zum Bilden eines weiteren Frässchlitzes die Fräsrahmeneinheiten (32) entlang der Zuführeinrichtung (14) verfahren und wieder zu der Schlitzwandfräse (30) verbunden werden, welche anschließend unter Abfräsen von Bodenmaterial in den Boden (6) abgesenkt wird.

13. Verfahren nach einem der Ansprüche 9 bis 12,
**dadurch gekennzeichnet,**
**dass** zum Bilden einer Schlitzwand im Boden (6) der mindestens eine Frässchlitz mit einer abbindbaren Suspension verfüllt wird, welche zu der Schlitzwand aushärtet.

## Claims

1. Diaphragm wall milling device comprising
- an diaphragm wall milling machine (30) which comprises at least one milling frame unit (32) and at least two milling wheels (40) arranged in the longitudinal direction of the milling frame unit (32) and is designed for milling a substantially vertical milled slit in the ground (6),
- a support structure (12) for suspending the diaphragm wall milling machine (30) in a milling position and moving in a substantially vertical milling direction to create the milled slit, and
- a feed device (14) for feeding the diaphragm wall milling machine (30) in a feed direction which is directed transversely to the milling direction,
**characterised in that**
- the feed device (14) is designed to feed the at least one milling frame unit (32) with the two milling wheels (40) in a transversely directed feed position, wherein the longitudinal direction of the milling frame unit (32) is directed in parallel to the feed direction, and
- **in that** a pivoting device (20) is provided, by means of which the milling frame unit (32) with the milling wheels (40) is pivotable from the transversely directed feed position to the substantially vertical milling position.

2. Diaphragm wall milling device according to claim 1,
**characterised in that**
the feed device (14) comprises at least one rail (15) along which the at least one milling frame unit (32) is displaceable.

3. Diaphragm wall milling device according to claim 1 or 2,
**characterised in that**
the diaphragm wall milling machine (30) is formed by a single milling frame unit (32) on which the milling wheels (40) are supported.

4. Diaphragm wall milling device according to any one of claims 1 to 3, **characterised in that**
the pivoting device (20) is arranged on the feed device (14) and/or the support structure (12).

5. Diaphragm wall milling device according to any one of claims 1, 2 or 4,
**characterised in that**
a plurality of milling frame units (32) is provided for forming the diaphragm wall milling machine (30), wherein the milling wheels (40) are supported on a milling frame unit (32) and, in addition, at least one further milling frame unit (32) is detachably attached thereto.

6. Diaphragm wall milling device according to claim 5,
**characterised in that**
the milling frame units (32) are connected to the respectively adjacent milling frame unit (32) via at least one pivot joint (34).

7. Diaphragm wall milling device according to claim 5 or 6,
**characterised in that**
a first milling frame unit (32) with the milling wheels (40) and at least one further milling frame unit (32) with a drive unit, a pump unit, a supply unit, guide plates and/or a holding device are provided.

8. Diaphragm wall milling device according to any one of claims 1 to 7, **characterised in that**
the diaphragm wall milling machine (30) comprises two pairs of milling wheels (40).

9. Method for milling a milled slit in the ground with a diaphragm wall milling device (10), in particular according to any one of claims 1 to 8,
in which
- a support structure (12) and a feed device (14) are arranged,
- an diaphragm wall milling machine (30) with at least one milling frame unit (32) and milling wheels (40) is fed to a working area with the feed device (14) in a feed direction which is directed transversely to a milling direction, and
- the diaphragm wall milling machine (30) is suspended on the support structure (12) and moved in a substantially vertical milling direction, wherein a milled slit is created in the ground (6) by milling off ground material,
**characterised in that**
- by the feed device (14), the at least one milling frame unit (32) with the milling wheels (40) is fed in a transverse feed position, wherein a longitudinal direction of the milling frame unit (32) is directed in parallel to the feed device, and
- **in that** the at least one milling frame unit (32) with the milling wheels (40) is pivoted from the transversely directed feed position to a substantially vertical milling position by means of a pivoting device (20).

10. Method according to claim 9,
**characterised in that**
a receiving recess (7) is excavated in advance at the working area for forming the milled slit, into which recess the at least one milling frame unit (32) and the milling wheels (40) are pivoted to the milling position.

11. Method according to claim 9 or 10,
**characterised in that**
the diaphragm wall milling machine (30) is assembled from a plurality of milling frame units (32) at the working area.

12. Method according to any one of claims 9 to 11,
**characterised in that**
at least two adjacent milled slits are created, wherein, after creating a first milled slit, the diaphragm wall milling machine (30) is retracted from the first milled slit, if necessary with separation of the plurality of milling frame units (32), and
**in that**, in order to form a further milled slit, the milling frame units (32) are moved along the feed device (14) and reconnected to the diaphragm wall milling machine (30), which is subsequently lowered into the ground (6) while milling off ground material.

13. Method according to any one of claims 9 to 12,
**characterised in that**
in order to form an diaphragm wall in the ground (6), the at least one milled slit is filled with a settable suspension which cures to form the diaphragm wall.

## Revendications

1. Dispositif de fraisage pour parois moulées avec
- une fraise pour parois moulées (30) qui présente au moins une unité de cadre de fraisage (32) et au moins deux roues de fraisage (40) agencées dans le sens longitudinal de l'unité de cadre de fraisage (32) et est réalisée pour le fraisage d'une tranchée sensiblement verticale dans le sol (6),
- une construction porteuse (12) pour la suspension du dispositif de fraisage pour parois moulées (30) dans une position de fraisage et le déplacement dans un sens de fraisage sensiblement vertical pour l'établissement de la tranchée et
- un dispositif d'alimentation (14) pour l'alimentation du dispositif de fraisage pour parois moulées (30) dans un sens d'alimentation qui est dirigé transversalement au sens de fraisage,
**caractérisé en ce que**
- le dispositif d'alimentation (14) est réalisé afin d'amener l'au moins une unité de cadre de fraisage (32) avec les deux roues de fraisage (40) dans une position d'alimentation dirigée transversalement, dans lequel le sens longitudinal de l'unité de cadre de fraisage (32) est dirigé parallèlement au sens d'alimentation, et
- un dispositif de pivotement (20) est prévu, avec lequel l'unité de cadre de fraisage (32) avec les roues de fraisage (40) est pivotante de la position d'alimentation dirigée transversalement dans la position de fraisage sensiblement verticale.

2. Dispositif de fraisage pour parois moulées selon la revendication 1,
**caractérisé en ce que**
le dispositif d'alimentation (14) présente au moins un rail (15), le long duquel l'au moins une unité de cadre de fraisage (32) est coulissante.

3. Dispositif de fraisage pour parois moulées selon la revendication 1 ou 2,
**caractérisé en ce que**
la fraise pour parois moulées (30) est formée par une unité de cadre de fraisage (32) individuelle, sur laquelle les roues de fraisage (40) sont logées.

4. Dispositif de fraisage pour parois moulées selon l'une quelconque des revendications 1 à 3
**caractérisé en ce que**
le dispositif de pivotement (20) est agencé au niveau du dispositif d'alimentation (14) et/ou de la construction porteuse (12).

5. Dispositif de fraisage pour parois moulées selon l'une quelconque des revendications 1, 2 ou 4,
**caractérisé en ce que**
plusieurs unités de cadre de fraisage (32) sont prévues pour la formation de la fraise pour parois moulées (30), dans lequel les roues de fraisage (40) sont logées au niveau d'une unité de cadre de fraisage (32) et en outre au moins une autre unité de cadre de fraisage (32) est montée de manière amovible sur celle-ci.

6. Dispositif de fraisage pour parois moulées selon la revendication 5,
**caractérisé en ce que**
les unités de cadre de fraisage (32) sont reliées par le biais d'au moins une articulation pivotante (34) à l'unité de cadre de fraisage (32) respectivement contiguë.

7. Dispositif de fraisage pour parois moulées selon la revendication 5 ou 6,
**caractérisé en ce que**
une première unité de cadre de fraisage (32) est prévue avec les roues de fraisage (40) et au moins une autre unité de cadre de fraisage (32) avec une unité d'entraînement, une unité de pompage, une unité d'alimentation, des plaques de guidage et/ou un dispositif de retenue.

8. Dispositif de fraisage pour parois moulées selon l'une quelconque des revendications 1 à 7,
**caractérisé en ce que**
la fraise pour parois moulées (30) présente deux paires de roues de fraisage (40).

9. Procédé de fraisage d'une tranchée dans le sol avec un dispositif de fraisage pour parois moulées (10), en particulier selon l'une quelconque des revendications 1 à 8, pour lequel
- une construction porteuse (12) et un dispositif d'alimentation (14) sont agencés,
- une fraise pour parois moulées (30) avec au moins une unité de cadre de fraisage (32) et des roues de fraisage (40) est fournie à une zone de travail avec le dispositif d'alimentation (14) dans un sens d'alimentation qui est dirigé transversalement à un sens de fraisage, et
- la fraise pour parois moulées (30) est suspendue à la construction porteuse (12) et est déplacée dans un sens de fraisage sensiblement vertical, dans lequel une tranchée dans le sol (6) est établie par fraisage du matériau de sol,
**caractérisé en ce que**
- l'au moins une unité de cadre de fraisage (32) avec les roues de fraisage (40) est fournie par le dispositif d'alimentation (14) dans une position d'alimentation dirigée transversalement, dans lequel un sens longitudinal de l'unité de cadre de fraisage (32) est dirigé parallèlement au dispositif d'alimentation, et
- l'au moins une unité de cadre de fraisage (32) est pivotée avec les roues de fraisage (40) au moyen d'un dispositif de pivotement (20) d'une position d'alimentation dirigée transversalement dans une position de fraisage sensiblement verticale.

10. Procédé selon la revendication 9,
**caractérisé en ce que**
un évidement de réception (7) est creusé au préalable au niveau de la zone de travail pour la formation de la tranchée, dans lequel l'au moins une unité de cadre de fraisage (32) et les roues de fraisage (40) sont pivotées dans la position de fraisage.

11. Procédé selon la revendication 9 ou 10,
**caractérisé en ce que**
la fraise pour parois moulées (30) est composée de plusieurs unités de cadre de fraisage (32) au niveau de la zone de travail.

12. Procédé selon l'une quelconque des revendications 9 à 11,
**caractérisé en ce que**
au moins deux fentes de fraisage situées l'une à côté de l'autre sont établies, dans lequel après l'établissement d'une première tranchée, la fraise pour parois moulées (30) est retirée de la première tranchée éventuellement en séparant plusieurs unités de cadre de fraisage (32) et
pour la formation d'une autre tranchée, les unités de cadre de fraisage (32) sont déplacées le long du dispositif d'alimentation (14) et sont de nouveau reliées en la fraise pour parois moulées (30) qui est ensuite abaissée par fraisage de matériau de sol dans le sol (6).

13. Procédé selon l'une quelconque des revendications 9 à 12,
**caractérisé en ce que**
l'au moins une tranchée est remplie avec une suspension pouvant faire prise pour la formation d'une paroi moulée dans le sol (6), laquelle durcit en la paroi moulée.
